# EUROPÄISCHE PATENTSCHRIFT

(11) **EP 1 706 691 B1**
(45) Veröffentlichungstag und Bekanntmachung des Hinweises auf die Patenterteilung: **20.08.2008**
(21) Anmeldenummer: 06706861.9
(22) Anmeldetag: 10.02.2006
(51) Int. Cl.: F25D 31/00, F25D 21/02

(54) **KÜHLANORDNUNG FÜR IN AUFBEWAHRUNGSBEHÄLTNISSEN GELAGERTES KÜHLGUT, INSBESONDERE PARTY-GETRÄNKEFASSKÜHLER**
COOLING ARRANGEMENT FOR CHILLED MATERIAL STORED IN STORAGE CONTAINERS, PARTICULARLY PARTY BEVERAGE BARREL COOLER
DISPOSITIF DE REFROIDISSEMENT POUR UNE MARCHANDISE A REFRIGERER PLACEE DANS DES RECIPIENTS DE CONSERVATION, EN PARTICULIER UN REFROIDISSEUR DE TONNEAU POUR DES SOIREES

(30) Priorität: 18.02.2005 DE 202005002736 U
(43) Veröffentlichungstag der Anmeldung: 04.10.2006
(73) Patentinhaber: Waeco International GmbH, 48282 Emsdetten (DE)
(72) Erfinder: WÄHNING, Theodor, 48282 Emsdetten (DE)
(74) Vertreter: Grosse - Schumacher - Knauer - von Hirschhausen
(86) Internationale Anmeldenummer: PCT/EP2006/001240
(87) Internationale Veröffentlichungsnummer: WO 2006/087148

(56) Entgegenhaltungen:
- DE-U1- 20 013 775
- DE-U1- 20 205 090
- US-A- 5 513 496
- US-A1- 2002 043 069

## Beschreibung

### Gebiet der Erfindung

Die Erfindung betrifft eine Kühlanordnung für in Aufbewarungsbehältnissen gelagertes Kühlgut, wie Party-Getränkefässer, mit Zapfrnögtichkeit.

### Technischer Hintergrund

Zum Kühlen größerer Getränkemengen, insbesondere bei kleineren Veranstaltungen bei denen professionelle Großkühlgeräte nicht zur Verfügung stehen und die Nutzung von Kühlschränken mangels Mobilität und fehlender Möglichkeit, größere Gebinde aufzunehmen, ausscheidet, sind wärmeisolierte Umfüllungen bekannt, deren Fassungsvermögen auf die Aufnahme eines ganzen Getränkefasses oder Bierkastens abgestimmt sind.

Aus der DE 75 19163 U1 ist eine Kühlbox aus Hartschaumstoff bekannt, welche aus zwei identischen Halbboxen besteht, deren Ränder zum paarweise Zusammenfügen ausgebildet sind. Eine andere Kühlbox ist aus der DE 203 14 592 U1 bekannt, gemäß der eine oben offene Box aus Isoliermaterial die Innengröße zur Aufnahme eines Bierkastens aufweist, wobei ein entsprechender Deckel die Kühlbox verschließt und sowohl das Bestücken mit einem ganzen Bierkasten als auch die Entnahme von Bierflaschen gestattet. Schließlich ist unter der Bezeichnung "IsoTitan" eine Kühlbox gemäß DE 203 14 592 U1 bekannt, bei der das Boxunterteil einen für Kühlboxen bekannten sogenannten Inliner aufweist und bei der im verschwenkbaren Deckel zusätzlich ein thermoelektrisches Kühlelement in einer dementsprechenden Deckeldurchbrechung angeordnet ist.

Während die nichtgekühlten Boxen die Verwendung vorgekühlten Getränken und/oder von Kühlakkus oder dergleichen notwendig machen, wie sie z.B. aus der DE 200 12 229 U1 bekannt sind, sind die auf dem Markt befindlichen aktiv kühlbaren Getränkekühlboxen relativ aufwendig oder kühlleistungsschwach.

Die US 5,513,496 A, von der die Erfindung ausgeht, zeigt einen tragbaren Getränkekühler für Getränkeflaschen (Figur 1) oder für Trinkbecher (Figur 3). Wie aus Figur 1 ersichtlich, weist die Isolierhaube aufwärts strebende Luftumlenkmittel auf. Der untere Geräteteil (Base 112) nimmt eine thermoelektrische Kühleinheit in horizontaler Sandwich-Bauweise mit beiderseitigen Gebläsen auf. Diese Kühleinheit ist horizontal geschichtet orientiert, sodass sich die Warmseite seitlich (und nicht unter-halb) der Kaltseite befindet.

### Erfindungsbeschreibung

Davon ausgehend liegt der Erfindung die Aufgabe zugrunde, eine kühleffiziente aber vergleichsweise preiswerte Kühlanordnung, insbesonder für Party Getränkefässer, zu schaffen.

Gelöst wird dieses Problem durch eine Kühlanordnung mit den Merkmalen des Anspruchs 1 Demnach weist eine Kühlanordnung für ggf. mit Zapfmitteln versehene oder versehbare Getränkebehälter, wie so genannte Partyfässer, eine mit einer Zapföffnung versehene Ummantelung für das Aufbewahrungsbehältnis derart auf, dass sie einen Luftmantel zwischen ihr und dem Aufbewahrungsbehältnis belässt und mit mindestens einem Kühlelement versehen ist, welches zum Kühlen des Luftmantels in einer Durchbrechung der Ummantelung angeordnet ist. Die Ummantelung weist mindestens ein oberes, unten vorzugsweise offenes, in sich starres wärmeisolierendes Mantelmodul zur teilweisen e Abdeckung oder Umhüllung des mindestens einen Aufbewahrungsbehältnisses aufweist. Auf diese Weise wird das - im Folgenden der Einfachheit halber als Partyfass bezeichnete - Aufbewahrungsbehältnisses mit einer doppelten Wärmeisolierschicht ummantelt, die aus mindestens einem äußeren starren Mantelmodul mit wärmeisolierenden Eigenschaften und einer Luftschicht besteht, wobei diese Luftschicht gekühlt wird, d.h., dass sie nicht nur den Wärmezutritt von außen verlangsamt sondern dem Partyfass Wärme auch entzieht und diese mittels des Kühlelementes über die das Kühlelement aufnehmende Durchbrechung der wärmeisolierenden Ummantelung an die Umgebungsatmosphäre oder einen Passivkältespeicher abgibt. Dabei wird ein einfacher Aufbau und eine einfache durch ein in sich starres wärmeisolierendes oberes Mantelmodul erreicht, welches durch ein unteres Mantelmodul komplettiert wird.

Durch die Schaffung eines Luftmantels mit einem über die Oberfläche des Partyfasses, zumindest aber über die zylindrische Seitenfläche des Partyfasses im wesentlichen gleich breiten Abstand zur inneren Oberfläche des oberen Mantelmoduls und damit eines im wesentlichen gleichmäßig dicken Luftmantels wird in Verbindung mit der Anordnung des Kühlelementes in einer Durchbrechung der wärmeisolierenden Ummantelung bereits eine gewisse Wärmezirkulation über den Luftmantel und das Partyfass erreicht. Dieser gewünschte Effekt wird noch verstärkt, wenn das Kühlelement im Bodenbereich der Ummantelung zentrisch eingesetzt ist. Eine besonders effektive Kühlung des Partyfasses entsteht dadurch, dass Umluftzirkulationsmittel für den Luftmantel oder den freien Innenraum der Ummantelung vorgesehen sind. Als solches dient vorzugsweise ein Gebläse auf der Kaltseite des Kühlelementes. Mangels nennenswerter Durchbrechungen der wärmeisolierenden Ummantelung des Partyfasses saugt das Gebläse aus dem Luftmantel Luft an, führt dieses über die Kaltseite des Kühlelementes und führt sie dem Luftmantel zurück. In dem Luftmantel wird dadurch eine Zirkulationsströmung aufgebaut. Derartige Umluftzirkulationsmittel sind von allem dann von Vorteil, wenn das Kühlelement im Bodenbereich der Ummantelung angeordnet ist. Zur Verminderung so genannter Kurzschlussströmungen und Intensivierung einer Zirkulationsströmung in dem Luftmantel können Strömungsleitelemente vorgesehen sein, welche die gekühlte Luft um das Partyfass und über eine Kühlfläche des Kühlelementes zirkulieren lassen, so dass möglichst viele Oberflächenbereiche des Partyfasses von dem gekühlten zirkulierenden Luftmantel bestrichen werden.

Wie einsichtig, müssen die verschiedenen Strömungselemente für die Umluftzirkulation der Kühlluft nicht unbedingt dichtende Wirkung habe, d.h. z.B. dicht an benachbarten Elementen anliegen, um ihre Funktion zu erfüllen - gewisse Undichtigkeiten und damit ggf. verbundene Kurzschlussströmungen sind unschädlich solange die gewünschten Lüftungsströmungspfad im Querschnitt größer als die Phase einer etwaigen Kurzschlussströmung sind.

Um die Austauschbarkeit eines leeren gegen ein volles oder eines gekühlten gegen ein ungekühltes Partyfass zu erleichtern, ist das obere Mantelmodul frei von Kühlelementen. Stattdessen ist ein unteres Mantelmodul (Bodenmodul) zur Aufnahme des Kühlelementes vorgesehen. Wenn es sich hierbei um ein aktives Kühlelement handelt, ist das Bodenmodul derart gestaltet, dass es die thermisch getrennte Aufnahme der Warmseite und der Kaltseite eines aktiven Kühlelementes gestattet. Zu diesem Zweck ist das Bodenmodul vorzugsweise zweiteilig ausgeführt. Der obere, die Kaltseite aufnehmende Teil des Bodenmoduls kann wärmeisolierend ausgeführt sein und umschließt in einer besonders bevorzugten Ausführungsform einen unterhalb des Partyfasses vorgesehenen Teil des zirkulierenden Luftmantels. Der die Warmseite des Kühlelementes aufnehmende Teil in der Bodengruppe ist in der Regel nicht wärmeisoliert und kann auch zur weiteren Aufnahme von wärmeabgebenden Baugruppen oder Zusatzteilen zum Kühlelement dienen, wie z.B. einen AC/DC-Wandler, elektrische Schaltelemente und/oder eine Steckbuchse für eine externe Stromversorgung aufnehmen.

Besonders wirkungsvoll sowie auch Platz sparend und kompakt ist ein aktives Kühlelement, das aus einem thermoelektrischen Element, je einem Wärmeaustauscher an dessen Warm- und Kaltseite sowie einem Gebläse zur Kälteabfuhr auf der Kaltseite und einem Gebläse zur Wärmeabfuhr auf der Warmseite in Sandwichanordnung gestaltet ist. Dabei befinden sich die Wärmeaustauscher beidseits des thermoelektrischen Elementes und die Gebläse jeweils an der gegenüberliegenden Außenseite in Bezug auf das thermoelektrische Element also ganz oben bzw. ganz unten, wenn, wie bevorzugt, eine vertikale Anordnung gewünscht wird. Eine derartige Kühlanordnung kann auch als komplette Baugruppe (Kompakteinheit) in eine querschnittsangepasste Ummantelungsdurchbrechung lösbar oder dauerhaft als ganzes einsetzbar sein. Das obere Mantelmodul kann in jedem Fall als äußerst preiswertes Wärmeisolierteil hergestellt und rasch ausgetauscht werden, z.B. wenn es unansehnlich geworden ist oder wenn die Verwendung für eine etwas andere Partyfassform oder -größe gewünscht wird. Aber auch in individuell geformten Wärmeisolierummantelungen, die ein oder mehrere Aufbewahrungsbehältnisse aufnehmen, ist eine derartige Kompakteinheit vorteilhaft nutzbar.

Eine weitere Handhabungsvereinfachung für das Mantelmodul ergibt sich durch eine Magnetanordnung zum gegenseitigen in Position halten von benachbarten Mantelmodulen. Dadurch entfallen mechanische Verriegelungselemente. Eine derartige Magnetanordnung ist auch aus ästhetischer und hygienischer Sicht besonders vorteilhaft.

Beim Kühlen des Partyfasses anfallendes Kondenswasser wird wie üblich nach außen abgeleitet. Zur einfacheren Entsorgung ist eine Auffangschale im Bodenbereich der Kühl- und Zapfanordnung, insbesondere einsteckbar, vorgesehen, um übergelaufenes gezapftes Getränk aufzufangen und/oder Kühlkondensat zu sammeln.

Zur Effizienzsteigerung der Kühlluftzirkulation ist ein Zwischenboden zum Aufsetzen eines Getränkefasses innerhalb der Ummantelung vorgesehen, welcher Kühlluftdurchlässe aufweist, die zum Teil die Funktion von Strömungsleitelementen im Bodenbereich übernehmen können.

Zur Effizienzoptimierung einer Zirkulationsströmung im Luftmantel der Kühlanorndung wird der Kühlmantel in versetzt zu einander angeordnete Kühlkanäle unterteilt. Als besonders vorteilhaft hat sich eine kreuzweise Kühlkanalanordnung erwiesen, bei der zwei für aufwärts gerichtete Kühlluftströmung vorgesehene Kühlkanäle um 90° versetzt zu zwei für abwärts gerichtete Kühlluftströme vorgesehene Kühlkanäle angeordnet ist. Während im Kopfbereich die Luftumlenkung auch ohne besondere Hilfsmittel sehr wirkungsvoll vonstatten geht, geschieht die Luftumlenkung im Bodenbereich vorzugsweise derart, dass die abwärts strömende Luft zu den Kühlrippen eines Wärmeaustauschers umgelenkt wird. Hierzu wird die Luft von den vertikal absteigenden Kühlkanälen kommend an deren unteren Enden umgelenkt, so dass sie horizontal unter dem Behälterboden des Partyfasses entlang streicht. Hierzu dient ein mit aufstehenden Abstandselementen, wie Rippen, versehener Zwischenboden auf seiner Oberseite. Die Rippen tragen das Partyfass und münden in zentral angeordneten Kühlluftdurchlässen des Zwischenbodens unter denen sich die Saugseite eines Kaltgebläses befindet. Diese zentral oberhalb des gerippten Wärmeaustauschers angeordnete Gebläse drückt diese Luft durch Zwischenräume zwischen den Kühlrippen. Von dort gelangt sie durch Randausnehmungen des Zwischenbodens nach oben in die aufsteigenden Kühlkanäle für aufsteigende Kühlluft. An der Oberseite des Partyfasses schließt sich der Zirkulationsweg der Kühlluft. Diese Kühlluftführung gestattet eine in ihrer Effizienz unerwartet wirtschaftliche Nutzung thermoelektrischer Kühlung.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so daß die in dem Anwendungsgebiet bekannten Auswahlkriterien uneingeschränkt Anwendung finden können

Weitere Einzelheiten, Merkmale und Vorteile des Gegenstandes der Erfindung ergeben sich aus den Unteransprüchen, sowie aus der nachfolgenden Beschreibung der zugehörigen Zeichnung und Tabelle, in der - beispielhaft - mehrere Ausführungsbeispiele dargestellt sind. In der Zeichnung zeigen:
- Fig. 1: einen Fasskühler perspektivisch;
- Fig. 2: denselben Fasskühler bei abgenommner Isolierhaube;
- Fig. 3: von demselben Fasskühler die abgenommene Isolierhaube;
- Fig. 4: von demselben Fasskühler (nach Fig. 2) eine Ansicht von oben;
- Fig. 5: von demselben Fasskühler ein Zwischenboden zum Aufsetzen eines Party-Fasses, perspektivisch;
- Fig. 6: von demselben Fasskühler eine Prinzipdarstellung im Vertikalschnitt entlang der Linie VI-VI gemäß Fig. 1;
- Fig. 7: von demselben Fasskühler eine Prinzipdarstellung im Vertikalschnitt entlang der Linie VII-Vli gemäß Fig. 1;
- Fig. 8: von demselben Fasskühler eine Vertikalschnittdarstellung bei abgenommener Isolierhaube und abgenommenem Getränkefass entlang der Linie VIII-VIII gemäß Fig. 2;
- Fig. 9: von demselben Fasskühler das Aktiv-Kühlmodul perspektivisch;
- Fig. 10A: das Aktiv-Kühlmodul nach Fig. 9 in ummantelter Form als Kompakteinheit wie in den nachfolgenden Figuren verwendet entsprechend Ansicht G-G gemäß Fig. 9;
- Fig. 10B: von demselben Aktiv-Kühlmodul eine Ansicht von der Warmseite (Ansicht von oben bezüglich Fig. 10A);
- Fig. 10C: von demselben Aktiv-Kühlmodul eine Ansicht von der Kaltseite (Ansicht von unten gemäß Fig. 10A);
- Fig. 10D: von demselben Aktiv-Kühlmodul ein den kaltseitigen Wärmeaustauscher zeigenden Geräteteil - entsprechend der Darstellung nach Fig. 10C bei entferntern Kaltluftgebläse und zugehörigem Gehäuseteil;
- Fig. 10E: von demselben Aktiv-Kühlmodul eine Ansicht von dem warmseitigen Wärmeaustauscher bei fortgelassenem Warmluftgebläse und zugehörigem Gehäuseteil.

Die Erfindung wird nachfolgend für eine besonders bevorzugte Ausführungsform anhand der Figuren 1 bis 10 beschrieben. Die dargestellte Kühlanordnung für ein Partyfass dient gleichzeitig als Zapfanordnung. Wie aus Fig. 1 ersichtlich ist eine Vollummantelung 10 für das darin aufgenommene Party-Fass vorgesehen. Sie besteht aus einem oberen Mantelmodul 10A und einem zweiteiligen unteren Mantelmodul 10B. Zwischen der äußere Oberfläche des Partyfasses und der inneren Oberfläche der Ummantelung verbleibt abseitig ein Luftmantel 18A.

Zwischen dem oberen und unteren Mantelmodul ist ein Zapfhahndurchlass für den Zapfhahn 14 des Partyfasses vorgesehen. Dieser befindet sich in einer muldenartigen Randaussparung 13, 17, welche in die Ummantelung 10 eingearbeitet ist, so dass ein Auffangbehälter, wie ein Trinkgefäß unter den Zapfhahn gestellt werden kann. Als dessen Unterlage dient eine Auffangschale 26 für übergelaufenes Getränk und zum Auffangen von Kondensat aus dem innen liegenden Kühlraum über ein Ablaufrohr 26A.

Wie aus Figur 2 ersichtlich, handelt es sich in dem dargestellten Ausführungsbeispiel um ein übliches Getränkefass in Party-Fassgröße welches auf einem noch zu erläuternden Zwischenboden 22, welcher im oberen Bereich des unteren Mantelmoduls 10B vorgesehen ist, aufsitzt. Zum positionsgerechten Zusammenfügen beim Überstülpen der in Figur 3 dargestellten Isolierhaube über das Party-Fass zum Schließen der Ummantelung sind der untere Randstreifen 11, Isolierhaube und der obere Randstreifen 12 des unteren Mantelmoduls in üblicher Form mit korrespondierenden Falzen versehen. Um ein allzu leichtes Lösen der Isolierhaube von dem unteren Mantelmodul zu verhindern, sind an korrespondierenden Stellen der gegenüberliegenden Randstreifen 11 und 12 verdeckte Magnete 25A, 25B ein er Magnetanordnung eingebaut. Deren Lage ist in den Figuren 2 und 4 verständnishalber dargestellt. Sie sind aber unter der sichtbaren Oberfläche versteckt und dadurch geschützt eingebaut, also, wie in Figur 3, außen nicht sichtbar.

Die Isolierhaube ist auf ihrer Innenfläche mit vier vertikalen Stegen (Strömungsleitelementen 23A) versehen, die als Störungselemente dienen und ohne oder mit geringem Abstand vom seitlichen Mantel des Partyfasses enden. Die dadurch entstehenden Kühlkanäle werden weiter unten noch erläutert.

Auf ihrer Oberseite befindet sich ein Schieber 8 oder dergleichen Zutrittselement 23A mit einer Handhabe 8A. Durch seitliches Verschieben gibt dieser einen ausreichenden aber nicht zu großen Querschnitt frei, um ohne viel Kälteveriust ein auf dem Partyfass oben vorgesehenes Belüftungsteil (nicht dargestellt) betätigen zu können.

Im unteren Mantelmodul 10B befindet sich ein Aktiv-Kühlmodul, dass innerhalb sowie beidseitig einer Bodendurchbrechung 15 angeordnet ist und zwei Gebläse aufweist. Die Funktion der Kühlung wird nachfolgend anhand der Figuren 6 bis 8 näher erläutert.

Wie aus den Figuren 6 und 7 sowie aus der perspektivischen Schnittdarstellung durch das untere Mantelmodul 10B gemäß Figur 8 ersichtlich, besteht dieses aus 3 Gehäuseteilen 28A, 28B und 28C, die zum Teil über Nut-, Feder-Verbindungen zusammengesteckt und an einander befestigt sind. Von außen sichtbar sind überwiegend nur das obere Gehäuseteil 28A und das untere Gehäuseteil 28C während das innen liegende Gehäuseteil 28B nur in der Zapfnische gemäß Figur 1 von außen erkennbar ist. Die Gehäuseteile 28B und 28C bilden einen Hohlraum unter Freilassung einer etwa mittigen, im Grundriss annähernd quadratischen Bodendurchbrechung 15 und spannen im übrigen einen wärmeisolierend wirkenden Hohlraum auf. Das Gehäuseteil 28C dient als Tragelement, welches auf eine beliebigen Unterlage, wie einen Boden 9 aufsetzbar ist und die darüber liegende Anordnung trägt. Es nimmt im Übrigen elektrische Bauteile des Aktiv-Kühlmoduls 20, wie einen AC/DC-Wandler, sowie die Bauteile der Warmseite Aktiv-Kühlmoduls auf. In seinem Boden sind zentral Luftdurchtrittsöffnungen 29A zum Ansaugen von umgebender Frischluft und in seiner äußeren Seitenfläche Luftdurchtrittsöffnungen 29B zum Luftaustritt vorgesehen.

Das Gehäuseteil 28B trägt einen herausnehmbaren Zwischenboden 22 in der Weise, dass zwischen der Oberseite der Bodendurchbrechung 15 und der Unterseite des Zwischenbodens 22 ein bodenseitiger Luftzirklulationsraum entsteht. Dieser ergänzt einen Luftmantel 18A der allseitig der äußeren Oberfläche des Getränkefasses 1 vorgesehen ist. Er steht über Kühlluftdurchlässe 22B im mittleren Bereich des Zwischenbodens 22 sowie über Kühlluftdurchlässe 22A an zwei gegenüberliegenden etwa 90°-Randzonen des Zwischenbodens 22 mit 90° zu einander versetzt angeordneten Kühlkanälen 27A und 27B rund um die Seitenflächen des Getränkefasses in Strömungsverbindung. Kurze Störungsleitelemente 23B begrenzen seitlich die Kühltuftdurchlässe 22A des Zwischenbodens 22 und fluchten mit den Störungsleitelementen 23A der Isolierhaube 10A. Auf der Oberseite des Zwischenbodens 12 sorgen Beabstandungsmittel in Form von Rippen 22C dafür, dass das auf ihnen aufstehende Partyfass von der zirkulierenden Kühlluft auch über seine Bodenfläche gekühlt wird.

Gemäß Figur 8 befindet sich in der quaderförmigen Bodendurchbrechung 15 annähernd raumausfüllend ein an sich bekanntes thermoelektrisches Element 28B. An dessen unterer Warmseite liegt ein an sich bekannter gerippter Wärmeaustauscher 20C flächig an. Ebenso liegt in bekannter Weise ein gerippter, aber im Grundriss kleinerer Wärmeaustauscher 20C' flächig an der Kaltseite des thermoelektrischen Elementes 20B an. Das thermoelektrische Element kann in bekannter Weise aus dem eigentlichen thermoelektrischen Element und einem wärmeleitend damit verbundenen Metallblock bestehen. Ein Kaltluftgebläse 20D und ein Warmluftgebläse 20E sind in Sandwichbauweise auf den dem thermoelektrischen Element 28B jeweils gegenüberliegenden offenen Seiten der Wärmeaustauscher 20C, 20C' angeordnet. Strömungsleitelemente 23D bis 23G kanalisieren die von den Gebläsen erzeugte Luftströmung wie folgt:

Die Flügelräder der Gebläse sind von Strömungsleitelementen in 23D bzw. 23F in Form kurzen Zylinderwänden umgeben, welche den jeweiligen Spalt zu den benachbarten Bodenbereichen überbrücken und im wesentlichen abdichten. In letzteren befinden sich die Luftdurchtrittsöffnungen 29A bzw. die Kühlluftdurchlässe 22A. Auf der gegenüberliegenden Seite münden die zylindermantelförmigen Strömungselemente 23D, 23F an der oberen Seite der Kühlrippen der Wärmeaustauscher 20C, 20C'. Die radial außerhalb liegenden Oberflächenbereiche der Kühlrippen werden durch Strömungsleitelemente 23E bzw. 23G abgedeckt und im wesentlichen abgedichtet. Auf diese Weise wird die von dem Warmluftgebläse 20E über die Luftdurchtrittsöffnungen 29A angesaugte Kühlluft konzentriert in die Rippenräume des Wärmeaustauschers 20C geleitet. Dort wird der Luftstrom umgelenkt und strömt an den offenen Rippenstirnenden beidseitig des Wärmeaustauschers 20C wieder aus. Entsprechend verhält es sich mit der von dem Kaltluftgebläse 20E erzeugten Luftströmung. Für letztere befinden sich die Kühlluftdurchlässe 22A des Zwischenbodens 22 in grader Verbindung zwischen den Luftaustrittsenden der Kühlrippen und der Gehäusewandung. Die Kühlluft tritt also an den beiden einander gegenüberliegenden etwa 90° - Segmenten am Umfang des Zwischenbodens in die aufsteigenden Kühlkanäle 27A (Fig. 5 und 6) ein.

Da es sich bei der Kühlluft um eine Umluftzirkulation handeln soll, muss der Luftstrom zu den Kühlluftdurchlässen 22B in den Bereich des Zwischenbodens 22 zurückkehren können. Zu diesem Zweck ist der Zwischenboden 22 auf seiner Oberseite mit parallelen den Rippen 22C versehen, auf denen das Getränkefass mit seiner Bodenfläche aufsteht. Die Luft wird daher von den absteigenden Kühlkanälen 27B unter den Getränkefassboden und über die Kühlluftdurchlässe 22B angesaugt (Fig. 5). Nach Passieren des Wärmeaustauschers gelangt die abgekühlte Luft über die Randdurchbrechungen des Zwischenbodens wieder in die aufsteigenden Kühlkanäle. Durch. Umlenken der aufsteigenden Kühlluft oberhalb des Getränkefasses von den aufsteigenden Kühlkanälen 27A in die absteigenden Kühlkanäle 27B schließt sich der Kühlluftzirkulationskreis. - Wie einsichtig, müssen die verschiedenen Strömungselemente für die Umluftzirkulation der Kühlluft nicht unbedingt dichtende Wirkung habe, d.h. z.B. dicht an benachbarten Elementen anliegen, um ihre Funktion zu erfüllen - gewisse Undichtigkeiten und damit ggf. verbundene Kurzschlussströmungen sind unschädlich solange die gewünschten Lüftungsströmungspfad im Querschnitt größer als die Phase einer etwaigen Kurzschlussströmung sind.

Das in Figur 8 im Einbauzustand und in Figur 9 getrennt von den übrigen Geräteteilen dargestellte Aktiv-Kühlmodul weist einen Sandwichaufbau auf und lenkt, auf jeder der beiden Seiten die etwa koaxial zur Gebläseachse angesaugte Luft um 90° zu beiden Rippenenden des zugehörigen Wärmeaustauschers 20C bzw. 20C' hin um. Dadurch wird die Kühleffizienz maximiert. Eine weitere Verbesserung ergibt sich, wenn der eine Wärmeaustauscher, vorzugsweise derjenige auf der Warmseite, größer als der andere Wärmeaustauscher ausgestaltet ist. Bevorzugt wird dies durch eine größere Länge des einen Wärmeaustauschers im Bezug auf die Länge des anderen erreicht.

Figuren 10A-10E zeigen einen in seiner Sandwichkonstruktion und Strömungskonzeption dem Aktiv-Kühlmodul nach Figur 9 entsprechendes Kühlmodul in Kompaktbauweise, nämlich eingehaust. In dieser Form kann das Aktiv-Kühlmodul in Wanddurchbrechungen verschiedenster Kühlboxwände eingesetzt werden. Bevorzugt ist das Gehäuse zylinderförmig, wobei seitliche Abflachungen der Einhausung des größeren Wärmeaustauschers den Platzbedarf verringern. Ein flanschartig das übrige Gehäuse überkragender Einhausungsteil für den größeren Wärmeaustauscher kann zur Anlage an einer durchbrochenen Gehäusewand dienen, wobei der übrige Einhausungsteil durch die Gehäusewanddurchbrechung schiebbar ist. Hierzu ist der das thermoelektrische Element einschließende Gehäuseteil gleich groß oder größer als die kleinere der beiden Wärmeaustauscher/Gebläse-Kombinationen um unter anderem die Wärmeisolierung zu verbessern. Eine derartige Kompakteinheit ist besonders leicht in ein z.B. kreisrundes Gehäusewandloch einsetzbar. Zum einfachen Befestigen des Aktiv-Kühlmoduls an unterschiedlich dicken Gehäusewänden, ist vorzugsweise ein Klemmelement 20G vorgesehen, dass über die kleinere, durch die Gehäusewand durchgesteckte Wärmeaustauscher/Gebläse-Kombination schiebbar ist, und mit der nicht durchgeschobenen, größeren Wärmeaustauscher/Gebläse-Kombination verspannbar ist. Das dargestellte Ausführungsbeispiel zeigt ein solches Klemmelement 24G in Ringform mit seitlichen, die Ringform nach außen überragenden Laschen 20G', durch deren Durchbohrungen Klemmschrauben 20H, die in der Regel das Gehäusematerial seitlich der Durchbrechung durchdringen, in das flanschartig überkragende größere Gehäuseteil mit ausreichender Längentoleranz einschraubbar sind.

Gemäß Figuren 10D und 10E sind die Wärmeaustauscher zwecks Wirkungsoptimierung bei gleichzeitig geringem Platzbedarf durch polygon oder (nicht dargestellt) teilkreisförmig gestaltete Stirnenden an die Form und Luftströmung im Gehäuseinneren angepasst.

Die Materialwahl für alle Mantelmodule ist im Wesentlichen frei von Einschränkungen. Ihre Bauart oder Ihr Material sollen möglichst wärmeisolierend sein, also eine gewisse Materialdicke bzw. einen inneren Hohlraum aufweisen und sie sollen möglichst in sich starr sein, also ihre Form halten. Beispielsweise können Styroporformkörper oder Polyurethanschaumformkörper verwendet werden - sei es innen oder außen beschichtet oder auch unbeschichtet. Alternativ oder kumulativ können Hohlkammerwände verwendet werden.

Mithin ermöglicht die Erfindung auf einfachste Weise, preiswert herzustellende Kühlanordnungen für große Gebinde und ggf. modularer aufgebaute Kühlanorndungen. Sie sind gewünschtenfalls an den jeweiligen Bedarf anpassbar, wobei die Herstellungskosten vergleichsweise gering gehalten werden können.

Wenn mehrere Aufbewahrungsbehältnisse in einer einzigen modularen Kühlanordnung untergebracht sind, so ist der Innenraum 18 den die Mantelmodule bilden, vorzugsweise durchgängig, so dass alle Innenraumbereiche gemeinsam gekühlt werden können.

Grundsätzlich ist es auch möglich die Kühl- oder Kühlhalteanordnungen als Wärm- oder Warmhalteanordnungen zu verwenden, indem in an sich bekannter Weise Aktiv-Wärmemodule oder Passiv-Wärmemodule anstelle der Aktiv- oder Passiv kühlmodule eingesetzt werden. Insoweit ist es bekannt, Kältespeicher als Wärmespeicher zu verwenden oder durch solche zu ersetzen oder thermoelektrische Kühlelemente umzudrehen oder umzupolen, d.h. die Warm- und Kaltseiten miteinander zu vertauschen.

### Bezugszeichenliste:

- 1: Getränkefass
- 9: Boden
- 8: Schieber
- 8A: Handhabe
- 10: Ummantelung
- 10A: Mantelmodul
- 10A': Deckelbereich
- 10A": Seitenwandbereich
- 10B: Mantelmodul
- 10B': Bodenbereich
- 10B": Seitenwandbereich
- 10C: Mantelmodul
- 10D: Mantelmodul
- 11: Randstreifen
- 12: Randstreifen
- 13: Randaussparung
- 14: Zapfhahn
- 14A: Zapfhahn-Durchlasselement
- 15: Durchbrechung
- 16: Bodenaussparung
- 17: Randaussparung
- 18: Innenraum
- 18A: Luftmantel
- 19: Zapföffnung
- 20: Aktiv-Kühlmodul
- 20': Kühlergehäuse
- 20B: Thermoelektrisches Element
- 20C, 20C': Wärmeaustauscher
- 20D: Gebläse (kalt)
- 20E: Gebläse (warm)
- 20F: Gehäuse
- 20G: Klemmelement .
- 20G': Laschen
- 20H: Klemmschrauben
- 21: Aufstandselemente
- 22: Zwischenboden
- 22A/B: Kühlluftdurchlässe
- 22C: Rippen
- 23A-G: Strömungsleitelemente
- 24: Strömungskanäle
- 25A/B: Magnetanordnung
- 26.: Auffangschale
- 26A: Ablaufrohr
- 27A/B: Kühlkanäle
- 28A-C: Gehäuseteile
- 29A/B: Luftdurchtrittsöffnungen
- 30: Passiv-Kühlmodul
- 30A: Wärmeschutzhülle
- 30B: Speichermodul
- 30C: Halter
- 40: Blindstofpen
- 50: Entnahmemodul
- 50A: Handhabe
- 60: Wiederauflademodul

## Patentansprüche

1. Kühlanordnung für in Aufbewahrungsbehältnissen gelagertes Kühlgut, insbesondere für mindestens ein mit Getränk gefülltes Partyfass, mit einer Ummantelung (10) für das Aufbewahrungsbehältnis, die einen Luftmantel (18A) zwischen ihr und dem Aufbewahrungsbehältnis belässt, und mit mindestens einem Aktiv-Kühlmodul (20), welches zum Kühlen des Luftmantels in einer Durchbrechung der Ummantelung angeordnet ist, und bei der die Ummantelung mindestens ein in sich starres, wärmeisolierendes oberes Mantelmodul (10A) zur zumindest teilweisen Abdeckung oder Umhüllung des mindestens einen Aufbewahrungsbehältnisses sowie ein als Bodenmodul gestaltetes weiteres Mantelmodul (10B) zur thermisch getrennten Aufnahme der Warmseite und der Kaltseite des Aktiv-Kühlmoduls (20) aufweist, mit Umluftzirkulationsmittel für den Luftmantel (18A) oder den freien Innenraum (18) der Ummantelung **dadurch gekennzeichnet, dass** das Aktiv-Kühlmodul (20) im wesentlichen zentrisch im Bodenmodul in eine Bodendurchbrechung (15) der Ummantelung (10) angeordnet ist und die Ummantelung eine Zapföffnung aufweist.

2. Kühlanordnung nach Anspruch 1, **dadurch gekennzeichnet, dass** das Bodenmodul zweiteilig ausgeführt ist.

3. Kühlanordnung nach Anspruch 1 oder 2, **dadurch gekennzeichnet, dass** ein oberer Teil des Bodenmoduls einen unterhalb des Aufbewahrungsbehältnisses vorgesehenen Teil des Luftmantels (18A) zumindest teilweise umschließt.

4. Kühlanordnung nach einem der Ansprüche 1 bis 3, **gekennzeichnet durch** einen Zwischenboden (22) zum, ggf. mit vertikalem Abstand, Aufsetzen des Aufbewahrungsbehältnisses, mit Kühlluftdurchlässen (22A, 22B).

5. Kühlanordnung nach einem der Ansprüche 1 bis 4, **gekennzeichnet durch** mindestens ein Strömungsleitelement (23A, 23B,...) zum Intensivieren einer Luftströmung oder einer zirkulierenden Luftströmung von gekühlter Luft um das Aufbewahrungsbehältnis und/oder über eine Kühlfläche, wie einem Wärmeaustauscher (20C) des Kühlelementes.

6. Kühlanordnung nach einem der Ansprüche 1 bis 5, **gekennzeichnet durch** versetzt, insbesondere kreuzweise zu einander angeordnete Kühlkanäle (27A, 27B) zwischen dem oberen Mantelmodul (10A) und dem Aufbewahrungsbehältnis.

7. Kühlanordnung nach einem der Ansprüche 1 bis 6, **dadurch gekennzeichnet, dass** der Luftmantel (18A) über den seitlichen Außenumfang des Aufbewahurungsbehältnisses im wesentlichen konstant dick ist.

8. Kühlanordnung nach einem der Ansprüche 1 bis 7, bei der ein unterer Rand des oberen Mantelmoduls (10A) auf das das Aufbewarungsbehältnisses tragende untere Mantelmodul (10B) aufsetzbar ist.

9. Kühlanordnung nach einem der Ansprüche 1 bis 8, **gekennzeichnet durch** eine Magnetanordnung (25) zum gegenseitigen in Position halten benachbarter Mantelmodule (10A; 10B).

10. Kühlanordnung, insbesondere nach einem der Ansprüche 1 bis 9, **gekennzeichnet durch** ein Aktiv-Kühlmodul (20) bestehend aus einem thermoelektrischen Element (20B), Wärmetauschern (20C; 20C') an der Warm- und Kaltseite des thermoelektrischen Elementes sowie einem Gebläse (20D) zur Kälteabfuhr auf der Kaltseite und einem Gebläse (20E) zur Wärmeabfuhr auf der Warmseite des thermoelektrischen Elementes (20B) zur jeweils ein- oder mehrseitigen Wärmeabführung von dem zugeordneten Wärmeaustauscher in Sandwichanordnung als Einbauelement oder als Kompakteinheit.

11. Kühlanordnung nach Anspruch 10, **dadurch gekennzeichnet, dass** der Wärmeaustauscher (20C) der Kaltseite kürzer als der Wärmeaustauscher (20C') der Warmseite ist und/oder zumindest ein Teil der Stimenden der Wärmeaustauscher polygon oder teilkreisförmig gestaltet sind.

12. Kühlanordnung nach Anspruch 10 oder 11, **dadurch gekennzeichnet, dass** das Aktiv-Kühlmodul (20) eingehaust ist.

13. Kühlanordnung nach Anspruch 12, **dadurch gekennzeichnet, dass** ein thermoetektrische Element (20B) einschließendes Gehäuseteil keinen kleineren Querschnitt aufweist als ein eine der beiden an seinen Seiten angeordneten Wärmeaustauscher/Gebläse-Kombinationen einschließendes Gehäuseteil.

14. Kühlanordnung nach einem der Ansprüche 1 bis 13, **gekennzeichnet durch** eine Auffangschale (26) für übergelaufenes Getränk und/oder Kondenswasser.

15. Kühlanordnung nach einem der Ansprüche 1 bis 14, **dadurch gekennzeichnet, dass** zumindest eines der Mantelmodule eine Randdurchbrechung oder Randaussparung (13;17) für den Durchtritt eines Zapfhahnes (14) und/oder die Aufnahme eines Zapfgefäßes aufweist.

16. Kühlanordnung nach einem der Ansprüche 1 bis 15, **gekennzeichnet durch** einen Zapfhahndurchlass (19) mit elastischer Zapfhahn-Aufnahme (14A).

17. Kühlanordnung nach einem der Ansprüche 1 bis 16, **gekennzeichnet durch** mindestens ein Zutrittselement im oberen Mantelmodul, wie ein Schieber (8), zur zeitweisen Freigabe einer verschließbaren Zugriffsöffnung zu dem mindestens einen Aufbewahrungsbehältnis.

## Claims

1. Cooling arrangement for goods to be cooled and stored in storage containers, particularly for at least one party beverage barrel filed with a beverage, with a jacket casing (10) for the storage container, which allows for an air jacket (18A) between it and the strorage container, with at least one active cooling module (20) which is arranged in a break through of the jacket casing for cooling the air jacket, wherein the jacket casing has at least one inherently rigid heat-insulating upper casing module (10A) for at least partial covering or encasing of the minimum of one storage container, as well as a further casing module (10B) designed as a base module for the thermally-separated accommodation of the warm side and the cold side of the active cooling module (20), with air circulation means for the air jacket (18A) or for the free interior space (18) of the jacket casing, **characterised in that** the active cooling module (20) is arranged essentially centrally in the base module in a base breach (15) of the jacket casing (10) and has a tap aperture in the jacket casing.

2. Cooling arrangement according to Claim 1, **characterised in that** the base module is designed as being of two parts.

3. Cooling arrangement according to Claim 1 or 2, **characterised in that** an upper part of the base module at least partially encloses a part of the air jacket (18A) provided below the beverage container.

4. Cooling arrangement according to any one of Claims 1 to 3, **characterised by** an intermediate floor (22), for setting the beverage container upright, if appropriate with a vertical interval, with cooling air apertures (22A, 22B).

5. Cooling arrangement according to any one of Claims 1 to 4, **characterised by** at least one flow conductor element (23A, 23B, ...) to intensify an air flow or a circulating air flow of cooled air around the storage container and/or over a cooling surface, such as a heat exchanger (20C) of the cooling element.

6. Cooling arrangement according to any one of Claims 1 to 5, **characterised by** cooling channels (27A, 27B) arranged offset to one another, in particular crossways to one another, between the upper casing module (10A) and the storage container.

7. Cooling arrangement according to any one of Claims 1 to 6, **characterised in that** the air jacket (18A) is of essentially constant thickness over the lateral outer circumference of the beverage container.

8. Cooling arrangement according to any one of Claims 1 to 7, wherein a lower edge of the upper casing module (10A) can be placed onto the lower casing module (10B) supporting the beverage container.

9. Cooling arrangement according to any one of Claims 1 to 8, **characterised by** a magnet arrangement (25) for holding adjacent casing modules (10A; 10B) in a mutually opposed position.

10. Cooling arrangement, in particular according to any one of Claims 1 to 9, **characterised by** an active cooling module (20), consisting of a thermo-electric element (20B), heat exchangers (20C; 20C') on the warm and cold side of the thermo-electric element, as well as a fan blower (20D) for conducting cold away on the cold side and a fan blower (20E) for conducting heat away on the warm side of the thermo-electric element (20B) for, in each case, conducting heat away on one or more sides from the allocated heat exchanger, in a sandwich arrangement as an installation element or as a compact unit.

11. Cooling arrangement according to Claim 10, **characterised in that** the heat exchanger (20C) on the cold side is shorter than the heat exchanger (20C') on the warm side, and/or at least a part of the face ends of the heat exchangers is designed as polygonal or partially circular.

12. Cooling arrangement according to Claim 10 or 11, **characterised in that** the active cooling module (20) is located in a housing.

13. Cooling arrangement according to Claim 12, **characterised in that** a housing part enclosing a thermo-electric element (20B) does not have a cross-section any smaller than a housing part enclosing one of the heat exchanger/fan blower combinations arranged on both of its sides.

14. Cooling arrangement according to any one of Claims 1 to 13, **characterised by** a catchment bowl (26) for overflowing beverage and/or condensation water.

15. Cooling arrangement according to any one of Claims 1 to 14, **characterised in that** at least one of the casing modules has a peripheral breach or peripheral cut-out aperture (13; 17) for the passage of a tap (14) and/or the accommodation of a tap vessel.

16. Cooling arrangement according to any one of Claims 1 to 15, **characterised by** a tap passage aperture (19) with elastic tap mounting (14A).

17. Cooling arrangement according to any one of Claims 1 to 16, **characterised by** at least one inlet element in the upper casing module, such as a slide valve (8) for the clearance from time to time of a closable access aperture to the minimum of one storage container.

## Revendications

1. Dispositif de refroidissement pour des materiaux à refraîchir et à stocker dans des recipients à stocker, en particulier pour au moins un tonneau rempli avec de boisson, avec une enveloppe (10) pour le recipient à stocker qui laisse un manteau d'air (18A) entre lui et le recipient à stocker, avec au moins un module de refroidissement actif (20) qui est arranger dans une percée de la enveloppe pour refroidir le manteau d'air, sur lequel l'enveloppe présente au moins un module de manteau supérieur (10A) rigide en soi, faisant office d'isolant thermique pour recouvrir ou entourer au moins partiellement le récipient à stocker au moins au nombre de un ainsi qu'un autre module de manteau (10B) configuré sous forme de module de fond pour le logement thermiquement séparé du côté chaud et du côté froid du module de refroidissement actif (20), avec des moyens de circulation de l'air en circulation pour le manteau d'air (18A) ou l'espace intérieur libre (18) de l'enveloppe, **caractérisé en ce que** le module de refroidissement actif (20) est pour l'essentiel disposé au centre du module de fond dans un creux du fond (15) de l'enveloppe (10) et **en ce que** l'enveloppe présente un orifice de tirage.

2. Dispositif de refroidissement selon la revendication 1, **caractérisé en ce que** le module de fond est réalisé en deux parties.

3. Dispositif de refroidissement selon la revendication 1 ou 2, **caractérisé en ce qu'**une partie supérieure du module de fond entoure du moins en partie une partie du manteau d'air (18A) prévu en dessous du tonneau de boisson.

4. Dispositif de refroidissement selon l'une quelconque des revendications 1 à 3, **caractérisé par** un fond intermédiaire (22) pour poser le tonneau de boisson, le cas échéant avec un écart vertical, avec des passages pour l'air de refroidissement (22A, 22B).

5. Dispositif de refroidissement selon l'une quelconque des revendications 1 à 4, **caractérisé par** au moins un élément de guidage de flux (23A, 23B, ...) pour intensifier un flux d'air ou un flux d'air en circulation d'air refroidi autour du récipient de conservation et/ou sur une surface de refroidissement comme un échangeur de chaleur (20C) de l'élément de refroidissement.

6. Dispositif de refroidissement selon l'une quelconque des revendications 1 à 5, **caractérisé par** des canaux de refroidissement (27A, 27B) disposés de manière décalée, en particulier en croix, l'un par rapport à l'autre, entre le module de manteau supérieur (10A) et le récipient de conservation.

7. Dispositif de refroidissement selon l'une quelconque des revendications 1 à 6, **caractérisé en ce que** le manteau d'air (18A) sur la circonférence extérieure latérale du tonneau de boisson a pour l'essentiel une épaisseur constante.

8. Dispositif de refroidissement selon l'une quelconque des revendications 1 à 7, sur lequel un bord inférieur du module de manteau supérieur (10A) peut être posé sur le module de manteau inférieur (10B) qui porte le tonneau de boisson.

9. Dispositif de refroidissement selon l'une quelconque des revendications 1 à 8, **caractérisé par** un dispositif à aimants (25) pour maintenir mutuellement en position des modules de manteau voisins (10A, 10B).

10. Dispositif de refroidissement, en particulier selon l'une quelconque des revendications 1 à 9, **caractérisé par** un module de refroidissement actif (20) composé d'un élément thermoélectrique (20B), d'échangeurs de chaleur (20C, 20C') sur les côtés chaud et froid de l'élément thermoélectrique ainsi que d'une soufflante (20D) pour évacuer le froid sur le côté froid et d'une soufflante (20E) pour évacuer la chaleur sur le côté chaud de l'élément thermoélectrique (20B) afin d'évacuer la chaleur respectivement sur un ou plusieurs côtés de l'échangeur de chaleur affecté, disposés en sandwich sous forme d'élément intégré ou d'unité compacte.

11. Dispositif de refroidissement selon la revendication 10, **caractérisé en ce que** l'échangeur de chaleur (20C) du côté froid est plus court que l'échangeur de chaleur (20C') du côté chaud et/ou **en ce qu'**au moins une partie des extrémités frontales des échangeurs de chaleur est configurée en forme de polygone ou de cercle primitif.

12. Dispositif de refroidissement selon la revendication 10 ou 11, **caractérisé en ce que** le module de refroidissement actif (20) est logé dans un boîtier.

13. Dispositif de refroidissement selon la revendication 12, **caractérisé en ce qu'**une partie de bâti renfermant un élément thermoélectrique (20B) n'a pas une section transversale plus petite qu'une partie de bâti renfermant une des deux combinaisons échangeur de chaleur/soufflante disposée sur ses côtés.

14. Dispositif de refroidissement selon l'une quelconque des revendications 1 à 13, **caractérisé par** un bac de récupération (26) pour la boisson qui déborde et/ou l'eau de condensation.

15. Dispositif de refroidissement selon l'une quelconque des revendications 1 à 14, **caractérisé en ce qu'**au moins un des modules de manteau présente un creux sur son bord ou un évidement du bord (13, 17) pour permettre le passage d'un robinet de tirage (14) et/ou le logement d'un récipient de tirage.

16. Dispositif de refroidissement selon l'une quelconque des revendications 1 à 15, **caractérisé par** un passage de robinet (19) avec logement élastique du robinet de tirage (14A).

17. Dispositif de refroidissement selon l'une quelconque des revendications 1 à 16, **caractérisé par** au moins un élément d'accès dans le module de manteau supérieur tel qu'un élément coulissant (8), pour dégager provisoirement un orifice d'accès, pouvant être fermé, par rapport au récipient de conservation minimum.
